# FASCICULE DE BREVET EUROPEEN

(11) **EP 1 312 548 B1**
(45) Date de publication et mention de la délivrance du brevet: **28.03.2007**
(21) Numéro de dépôt: 02291854.4
(22) Date de dépôt: 23.07.2002
(51) Int. Cl.: B65B 7/01, B65B 7/28

(54) **Dispositif pour découper une rangée d'opercules dans une bande à opercules et les fixer sur une rangée de récipients remplis**
Vorrichtung zum Ausschneiden einer Reihe von Membranverschlüssen aus einer Bahn und zur Fixierung dieser auf einer Reihe von gefüllten Behältern
Apparatus for cutting a row of foil covers from a cover web and securing them on a row of filled containers

(30) Priorité: 26.07.2001 FR 0109986
(43) Date de publication de la demande: 21.05.2003
(73) Titulaire: ERCA FORMSEAL, 91940 Les Ulis Cedex (FR)
(72) Inventeur: Luc, Michel, 92290 Chatenay-Malabry (FR); Gandon, Bernard, 78730 Saint-Arnoult-en-Yvelines (FR); Pacilly, Daniel, 14700 Falaise (FR)
(74) Mandataire: Intes, Didier Gérard André

(56) Documents cités:
- EP-A- 0 523 745
- DE-A- 1 966 353
- DE-B- 1 274 491
- US-A- 3 509 682
- US-A- 3 939 625
- US-A- 4 065 909
- US-A- 4 250 686
- US-A- 6 161 367

## Description

L'invention concerne un dispositif pour découper une rangée d'opercules dans une bande à opercules et les fixer sur une rangée transversale de récipients remplis avançant pas à pas dans une installation de remplissage de récipients.

Dans les installations de remplissage de récipients unitaires, les récipients remplis passent les uns à la suite des autres dans un poste de fermeture dans lequel un distributeur d'opercules amène un opercule sur le récipient à fermer et l'opercule est scellé sur le rebord dudit récipient par des moyens connus. Ces opercules sont livrés en général en sachets et il se pose le problème du stockage et de la manutention de ces sachets. Mais le problème le plus important concerne la garantie de la stérilisation des sachets et des opercules, notamment lorsque les récipients renferment des produits alimentaires.

Dans les installations qui réalisent le thermoformage de récipients dans une bande de matériau thermoplastique, le remplissage des récipients thermoformés et la fermeture des récipients remplis, on applique habituellement une bande à opercules contre la bande de matériau thermoplastique après le remplissage d'au moins une rangée de récipients, on scelle ces bandes entre elles, par exemple par thermo-collage, sur le rebord des récipients remplis, puis on réalise une opération de découpe simultanée des deux bandes sur toute leur épaisseur et on sépare les récipients des bandes découpées qui constituent une grille de déchets. Dans ces installations, les bandes avancent pas à pas et, à chaque cycle, on réalise au moins une rangée de récipients, on remplit les rangées de récipients réalisés dans un cycle précédent, les mêmes récipients étant scellés avec la bande à opercules dans un cycle ultérieur. Ces installations sont équipées de moyens pour garantir la stérilisation de la bande thermoplastique et de la bande à opercules, délivrées chacune par une bobine.

Si on utilise ce type d'installation pour thermoformer, remplir et fermer des récipients à contre-dépouille, qui comportent un rebord dont le diamètre est inférieur au diamètre du corps, la grille de déchets est importante tant en matériau thermoplastique, qu'en matériau de la bande à opercules.

Pour éviter une gâche importante dans la bande à opercules, on serait tenté d'utiliser des opercules livrés en sachets et délivrés par un distributeur disposé au-dessus de chaque colonne de récipients remplis dans l'installation de thermoformage et de remplissage, comme dans les installations de remplissage de récipients unitaires, avec tous les problèmes de garantie de la stérilisation ainsi que cela a été expliqué plus haut.

L'état de la technique est illustré par les documents US 3,509,682, US 6, 161, 367 et US 4,250,686. Dans tous ces documents, l'entraxe des moyens de découpe est égal à l'entraxe des récipients à fermer d'une rangée.

Le but de l'invention est de proposer un dispositif de découpe et de fixation d'opercules qui permette d'économiser le matériau de la bande à opercules.

Le dispositif selon l'invention est particulièrement adapté pour une installation de thermoformage de récipients à partir d'une bande thermoplastique, de remplissage des récipients thermoformés et de fermeture des récipients remplis, notamment dans le cas où les récipients sont à contre-dépouille et ont des rebords dont le diamètre est inférieur au diamètre de leur corps.

Le dispositif selon l'invention s'applique également à la fermeture de récipients individuels disposés en rangées transversales avançant pas à pas, notamment dans une installation de thermoformage de récipients à partir de formes prédécoupées et de remplissage des récipients thermoformés.

L'invention concerne donc un dispositif qui comporte :
des moyens pour faire avancer pas à pas une bande à opercules au-dessus du chemin d'avancement des rangées de récipients,
des moyens pour découper une rangée d'opercules dans ladite bande à opercules, lesdits moyens de découpe étant disposés parallèlement à la rangée de récipients à fermer et au-dessus de cette dernière,
des moyens pour transférer une rangée d'opercules entre le poste de découpe desdites opercules et un poste de dépose d'opercules sur les récipients à fermer d'une rangée,
des moyens pour fixer au moins partiellement les opercules déposées sur les rebords respectifs desdits récipients, et
des moyens de commande desdits moyens d'avancement pas à pas de la bande à opercules, desdits moyens de découpe d'opercules, desdits moyens de transfert et desdits moyens de fixation en synchronisme avec les moyens d'avancement desdites rangées de récipients remplis.

Ce dispositif est caractérisé, selon l'invention, par le fait que l'entraxe E₁ des moyens de découpe est inférieur à l'entraxe E₂ des récipients à fermer et par le fait que les moyens de transfert coopèrent avec des chemins de came pour permettre la variation de leur entrax entre la valeur E₁ et la valeur E₂.

Le fait de tirer les opercules d'une bande à opercules facilite le maintien de la stérilité des opercules.

En outre, le pas d'avancement de la bande à opercules est indépendant du pas d'avancement des rangées de récipients, ce qui permet de diminuer la gâche dans le sens longitudinal de la bande à opercules.

Pour économiser davantage de matériau dans la bande à opercules, selon une autre caractéristique avantageuse de l'invention, le chemin d'avancement de la bande à opercules est oblique par rapport aux moyens de découpe d'une rangée d'opercules.

Le chemin d'avancement de la bande à opercules fait par exemple un angle de 60° environ avec les moyens de découpe.

De préférence, le pas d'avancement de la bande à opercules est sensiblement égal à l'entraxe des moyens de découpe.

L'entraxe des chemins de came dans la zone située en regard du poste de découpe des opercules est égal à l'entraxe des moyens de découpe, et leur entraxe dans la zone située en regard du poste de dépose est égal à l'entraxe des récipients à fermer.

Selon un mode de réalisation préférentiel de l'invention, les moyens de transfert d'une rangée d'opercules comportent au moins une rangée de tubes de préhension parallèles portés par un barillet monté pivotant autour d'un axe de support disposé en regard du poste de découpe des opercules et au-dessus du poste de dépose d'opercules, les extrémités libres desdits tubes étant aptes à retenir des opercules par succion,
des moyens pour faire pivoter pas à pas ledit barillet entre une position de préhension des opercules dans laquelle les tubes de ladite rangée sont dirigés vers les moyens de découpe, et une position de dépose des opercules dans laquelle lesdits tubes sont dirigés vers le bas et leurs extrémités libres sont au voisinage des récipients à fermer, et
des moyens pour mettre lesdits tubes en communication avec une source de vide lors de la préhension des opercules et pendant leur transfert entre le poste de découpe des opercules et le poste de dépose, et pour les mettre à l'échappement après la dépose des opercules sur les récipients à fermer.

De préférence, les moyens de transfert comportent en outre des moyens pour déplacer l'axe de support vers les moyens de découpe lorsque le barillet est dans la position de préhension d'une rangée d'opercules et vers le bas lorsque le barillet est dans la position de dépose afin de permettre le positionnement des opercules sur les rebords des récipients.

Selon une caractéristique avantageuse, le barillet comporte une pluralité de rangées de tubes disposées le long de génératrices régulièrement réparties angulairement à la périphérie dudit barillet et de telle manière que, lorsqu'une rangée de tubes est dans la position de préhension, une autre rangée de tubes est dans la position de dépose, ledit barillet avançant pas à pas dans la même direction à chaque cycle.

De préférence, la position de préhension est diamétralement opposée à la position de dépose par rapport à l'axe de support du barillet.

Selon une autre caractéristique avantageuse, les tubes d'une rangée sont montés coulissants, indépendamment l'un de l'autre, sur un axe de guidage solidaire du barillet et parallèle à l'axe de support et comportent chacun un pied de tube guidé par un chemin de came fixe solidaire de l'axe de support du barillet.

De préférence, les moyens pour fixer au moins partiellement les opercules déposés sur les rebords respectifs des récipients à fermer d'une rangée comportent un ensemble de bras sensiblement parallèles à la direction d'avancement des rangées de récipients à fermer et portés par un arbre disposé au-dessus du chemin d'avancement desdites rangées de récipients, les extrémités libres des bras intermédiaires dudit ensemble de bras étant disposés entre les récipients à fermer et les extrémités libres des bras extrêmes étant disposés à l'extérieur des récipients extrêmes à fermer, ledit arbre étant susceptible de pivoter entre une position haute dans laquelle lesdits bras libèrent le passage des moyens de transfert au cours du transfert d'une rangée d'opercules et une position basse dans laquelle les extrémités des bras appuient sur les bords latéraux des opercules déposés sur les rebords des récipients à fermer, lesdites extrémités de bras comportent des moyens de fixation par points desdits opercules sur les rebords des récipients correspondant en coopérant avec des contre-outils disposés sous les rebords latéraux des récipients à fermer.

Très avantageusement, les contre-outils sont fixes.

D'autres caractéristiques et avantages de l'invention ressortiront à la lecture de la description suivante faite à titre d'exemple et en référence aux dessins annexés dans lesquels :
- la figure 1 est une vue latérale schématique d'une installation de remplissage de rangées de récipients avançant pas à pas et équipée du dispositif de découpe d'une rangée d'opercules et de fixation desdites opercules sur les rebords des récipients, conforme à l'invention ;
- la figure 2 est une vue de dessus de l'installation et du dispositif selon l'invention ;
- la figure 3 est une vue latérale à plus grande échelle des moyens de découpe de la bande à opercules et des moyens de transfert d'une rangée d'opercules sur une rangée de récipients disposés dans le poste de dépose et de fixation des opercules ;
- la figure 4 est une vue frontale des moyens de transfert des opercules ;
- la figure 5 est une vue latérale des moyens de fixation par points des opercules ;
- la figure 6 est une vue frontale selon la ligne VI-VI de la figure 5 ;
- la figure 7 est une coupe selon un plan de symétrie d'un récipient rempli et fermé, et
- la figure 8 est une vue de dessus du récipient de la figure 7.

Les figures 1 et 2 montrent une partie d'installation 1 de remplissage d'une rangée transversale de récipients 2, réalisés par exemple par thermoformage d'une bande de matériau thermoplastique 3, avec un produit tel qu'un produit liquide, pâteux ou gélatineux, en particulier avec un produit alimentaire, et à fermer les récipients remplis de ladite rangée avec des opercules 4 tirés d'une bande à opercules 5 à l'aide d'un dispositif 20 conforme à l'invention.

Les récipients 2, montrés en détail sur les figures 7 et 8, sont par exemple à contre-dépouille et comportent un rebord 6 dans le plan horizontal du chemin de défilement de la bande thermoplastique 3, raccordé par un col 7 à un corps de récipient 8 qui a un diamètre D1 supérieur au diamètre D2 du pourtour 9 du rebord 6 du récipient 2.

Chaque récipient rempli et fermé comporte un opercule 4 fixé par un cordon de soudure fermé 10 sur le rebord 6. Cet opercule 4 a un diamètre au moins égal au diamètre D2 du pourtour 9 du récipient 2 et il peut présenter une languette de préhension 11 destinée à faciliter l'ouverture du récipient 2. Cette languette 11 s'étend radialement vers l'extérieur au-delà du pourtour 9 du récipient 2 ainsi que cela se voit sur les figures 7 et 8. Les récipients 2 peuvent être de révolution autour d'un axe vertical X, mais ils peuvent également avoir une section horizontale non circulaire.

Dans le cas où les récipients à contre-dépouille sont réalisés par thermoformage dans l'installation 1, le pourtour 9 des rebords 6 des récipients 2 est prédécoupé avant le thermoformage selon des lignes discontinues reliées par des pontets qui seront rompus par cisaillement dans un poste de séparation des récipients 2 après le scellement des opercules 4.

Le dispositif 20 décrit ci-après peut également s'adapter sur une installation de remplissage de récipients individuels disposés en rangées et colonnes et avançant pas à pas dans l'installation dans le sens de la flèche F, les rangées étant perpendiculaires au sens de la flèche F.

L'installation 1 comporte essentiellement des moyens pour faire avancer pas à pas la bande thermoplastique, ou une rangée de récipients individuels, dans le sens de la flèche F, un poste 14 de remplissage d'une rangée R₁ de récipients, un poste 16 de dépose et de fixation d'une rangée d'opercules sur une rangée R₂ de récipients remplis, à l'aide du dispositif 20 conforme à l'invention, un poste 18 de scellement des opercules 4 sur les récipients de la rangée R₃, et des organes de commande, en synchronisme, des différents outils de l'installation. Les postes 14, 16 et 18 sont disposés d'amont en aval dans le sens de la flèche F.

II est à noter que les rangées R₁, R₂, R₃ définies ci-dessus ne sont pas nécessairement adjacentes, et sont séparées par d'autres rangées de récipients remplis ou fermés en fonction de la place disponible pour installer les différents outils de remplissage et de scellement, et pour installer le dispositif 20.

Le dispositif 20, montré sur les figures 1 à 6, est disposé au-dessus du chemin d'avancement des rangées R₁, R₂ et R₃ des récipients.

Il comprend essentiellement des moyens 21 pour faire avancer pas à pas la bande à opercules 5, en synchronisme avec l'installation 1, à travers un poste de découpe 22 d'une rangée d'opercules. La bande à opercules 5 est déroulée à partir d'une bobine 23, se déplace à l'horizontale dans le sens de la flèche G au poste de découpe 22, et la bande de déchets est récupérée par une deuxième bobine 24.

Ainsi que cela se voit clairement sur les figures 1 et 2, le poste de découpe 22 est disposé au-dessus du poste de dépose 16 des opercules sur les récipients 2 de la rangée R₂, et parallèlement à cette dernière.

Il comporte au-dessus de la bande à opercules 5 un ensemble d'outils 25 de découpe d'opercules, verticalement mobiles, qui coopèrent avec des contre-outils inférieurs 26, éventuellement mobiles verticalement, lors de la découpe d'une rangée d'opercules. Les contre-outils 25 se présentent sous la forme de manchons, dont le contour de l'orifice supérieur est conformé selon le contour de l'opercule 4 à découper avec sa languette 11. Le contour des outils de découpe est complémentaire de celui des orifices des manchons. Les contours des orifices des manchons selon des plans horizontaux sont évasés vers le bas afin de permettre l'évacuation des opercules 4 découpés par les outils 25, ainsi que cela sera expliqué plus loin dans le présent mémoire. Les références 27a et 27b désignent deux rouleaux d'entraînement de la bande à opercules, disposés à l'horizontale et perpendiculairement au sens G de défilement de la bande à opercules 5 et qui définissent le chemin horizontal d'avancement de la bande à opercules 5 dans le poste de découpe 22 des opercules 4.

Ainsi que cela est montré sur la figure 1 et surtout sur la figure 2, la bande à opercules 5 se déplace à l'horizontale au poste de découpe 22 dans le sens de la flèche G qui est oblique par rapport au sens de déplacement des rangées de récipients R₁, R₂, R₃ défini par la flèche F.

En revanche, le poste de découpe 22 d'opercules et le poste de dépose 16 d'opercules sont perpendiculaires au chemin de déplacement des rangées de récipients. On voit en outre sur la figure 2 que l'entraxe E₁ entre les outils de découpe 25 est inférieur à l'entraxe E₂ entre les récipients 2 d'une même rangée, c'est-à-dire à l'entraxe entre les colonnes de récipients traversant l'installation 1. Cette disposition permet de diminuer la gâche dans la bande de déchets issus de la bande à opercules 5 après découpe des rangées d'opercules. En outre, si les opercules 4 sont sensiblement circulaires, le pas P₁ d'avancement de la bande d'opercules 5 à chaque cycle est sensiblement égal à l'entraxe E₁ des outils de découpe 25.

Avantageusement, le chemin d'avancement de la bande à opercules 5, défini par la flèche G, fait un angle de 60° avec l'alignement des outils 25 et 26 du poste de découpe 22 d'opercules. Le nombre d'opercules 4 découpés dans un cycle est évidemment égal au nombre de récipients 2 d'une rangée.

Le dispositif 20 comporte en outre des moyens 30 pour transférer une rangée d'opercules découpés au poste de découpe 22 vers le poste de dépose 16 d'une rangée d'opercules 4 sur les récipients 2 de la rangée R₂. Ces moyens de transfert 30, montrés en détail sur les figures 3 et 4, comportent une pluralité de paires de rangées de tubes diamétralement opposés 31a, 31b, disposés sur des génératrices régulièrement espacées angulairement à la périphérie d'un barillet 32, pouvant pivoter pas à pas autour d'un axe de support 33, porté par des montants 33a, 33b disposés de part et d'autre du chemin d'avancement de la bande thermoplastique 3.

Ainsi que cela se voit sur la figure 3, le barillet 32 comporte par exemple trois paires opposées de rangées de tubes 31a, 31b et le barillet 32 tourne de 60° à chaque cycle dans le sens de la flèche R, et de telle manière que, lors de la découpe d'une rangée d'opercules au poste de découpe 22, une rangée de tubes référencés 31a est disposée en haut du barillet en regard des orifices inférieurs des manchons 26, tandis que la rangée de tubes référencés 31b est disposée en bas du barillet en regard du poste de dépose d'opercules 16.

L'axe de support 33 est parallèle à la rangée R₂ de récipients et aux outils de découpe 25, et disposé sensiblement à mi-distance des rebords 6 des récipients 2 de la rangée R₂ et des manchons 26, afin de permettre la rotation pas à pas du barillet 32 dans le sens de la flèche R.

Les tubes 31a et 31b s'étendent radialement à la périphérie du barillet 32, et leurs extrémités extérieures sont équipées de ventouses 34a, 34b, permettant la préhension par succion des opercules découpés dans le poste de découpe. La référence 35 désigne des flexibles qui permettent de mettre en communication la cavité interne des tubes 31a et ceux situés à gauche de la figure 3 avec une source de vide 36, et de mettre les tubes 31b et ceux situés à droite de la figure 3 à l'échappement ou en communication avec une source de pression 37, par l'intermédiaire d'un joint tournant 38 monté sur l'axe de support 33 et représenté sur la figure 4, et d'un circuit pneumatique en soi connu et qui ne nécessite pas d'autres explications.

L'axe de support 33 est mobile verticalement depuis sa position moyenne qui permet le pivotement du barillet 32, d'une part, vers une position basse, lors de la dépose d'opercules 4 sur les rebords 6 des récipients 2 au poste de dépose 16, dans laquelle les ventouses 34b des tubes 31b descendent sur les récipients 2 et prennent la position référencée 34b' sur les figures 5 et 6 et, d'autre part, vers une position haute, lors de la découpe des opercules au poste de découpe 22, dans laquelle les ventouses 34a des tubes 31a pénètrent dans les orifices supérieurs des manchons 26, viennent dans la position référencée 34a' sur la figure 3 et aspirent les opercules découpés. Dans cette dernière position, les ventouses 34b des tubes 31b remontent à la position référencée 34b" sur les figures 5 et 6.

La référence 39, visible sur les figures 3 et 5, désigne une plaque située au poste de dépose, au-dessus des récipients 2 et en dessous du chemin de pivotement des ventouses 34b, qui comporte des orifices 40 adaptés à la section des opercules 4 et permettant le centrage des opercules 4 amenés par les ventouses 34b.

Lorsque après pivotement du barillet 32, les ventouses inférieures 34b sont au-dessus des orifices 40, les tubes 31b sont mis à l'échappement, les opercules 4 précédemment retenus par ces ventouses 34b ont tendance à chuter au-dessus des orifices 40.

Concomitamment, les ventouses 34b sont déplacées vers la position référencée 34b' en dessous des orifices 40 et appliquent une force très légère sur les opercules 4, ceux-ci étant centrés par les orifices 40 rigoureusement positionnés au-dessus des rebords 6 des récipients de la rangée R₂. Durant cette opération, les ventouses 34a des tubes supérieurs 31a, descendent.

Ensuite, l'axe de support 33 est remonté vers sa position haute, et les ventouses 34a, dans la position référencée 34a', aspirent les opercules en cours de découpe. Les tubes supérieurs 31a sont maintenus en dépression durant trois cycles, dans l'exemple montré sur les dessins, jusqu'à ce qu'ils atteignent la position inférieure du barillet 32.

Pour permettre la variation de l'entraxe de deux tubes 31 adjacents d'une rangée de tubes, entre la valeur E₁ et la valeur E₂ montrées sur la figure 2, les tubes de chaque rangée de tubes, ainsi que cela est montré sur les figures 3 et 4, sont montés coulissants, indépendamment l'un de l'autre sur un axe de guidage référencé 41a pour les tubes 31a et 41b pour les tubes 31b, parallèle à l'axe de support 33, et chaque tube 31 comporte un pied intérieur muni d'un galet 42 guidé axialement à la périphérie de l'axe de support 33 par un chemin de came 43.

L'installation 1, montrée sur les dessins, comporte quatre colonnes de récipients disposés en rangées.

Chaque rangée de tubes comporte également quatre tubes 31 et l'axe de support 33 présente à sa périphérie quatre chemins de came 43 dont l'entraxe dans la zone supérieure de l'axe de support 33 est égal à E₁ et dont l'entraxe dans la zone inférieure de l'axe de support 33 est égal à E₂. Le coulissement des tubes 31 le long de leur axe de guidage 41a, ou 41b est réalisé de manière en soi connue au moyen de douilles et de glissières.

Le dispositif 20 selon l'invention comporte également des moyens 50 pour fixer au moins partiellement les opercules 4 déposés sur les rebords 6 des récipients 2 de la rangée R₂ au poste de dépose 16. Ces moyens 50 sont visibles sur les figures 5 et 6. Ils comportent essentiellement un ensemble de bras 51 parallèles à la direction F de déplacement des rangées de récipients, et disposés juste au-dessus du chemin d'avancement des récipients. Ces bras 51 sont portés par un arbre 52 pouvant pivoter entre une position haute dans laquelle les extrémités 55 des bras 51 sont au-dessus des ventouses 34b et une position basse dans laquelle les extrémités 55 des bras 51 fixent les opercules déposés sur les récipients 2 dans le poste de dépose 16.

Dans l'exemple de l'installation 1 montrée sur les dessins et qui comporte quatre colonnes de récipients, les bras 51 sont au nombre de cinq, les deux bras extrêmes étant disposés à l'extérieur des colonnes extrêmes, et les trois bras intermédiaires étant disposés respectivement entre deux colonnes adjacentes de récipients.

Les extrémités 55 des bras 51 sont situées au-dessus du poste de dépose 16.

La largeur des bras 51 est suffisamment faible pour permettre le passage entre deux bras 51 adjacents d'une ventouse avec un opercule au cours du transfert des opercules. Les extrémités 55 des bras sont en revanche plus larges que l'espace séparant deux opercules voisins déposés par les tubes 31b sur les récipients 2 au poste de dépose 16. Ces extrémités 55 présentent sur leur face inférieure des moyens de fixation par points des opercules 4 sur les rebords 6 des récipients au poste de dépose 16 par coopération avec des contre-outils 53, de préférence fixes, disposés entre les colonnes de récipients et à l'extérieur des colonnes extrêmes. Dans le cas où les récipients 2 sont en matériau thermoplastique, les moyens de fixation comportent par exemple des tétons chauffés 54 qui, en appuyant sur les bords latéraux des opercules 4 déposés sur les rebords 6 des récipients, assurent la fixation par points des opercules 4 sur les rebords 6 des récipients par fusion de la matière thermoplastique.

Les extrémités 55 des bras intermédiaire 51 comportent par exemple quatre tétons 54, dont deux fixent l'opercule sur le récipient de la colonne de droite et deux fixent l'opercule de gauche sur le récipient correspondant, les extrémités 55 des bras extrêmes comprenant dans ce cas deux tétons 54.

Le scellement définitif des opercules 4 sur les récipients 2 est réalisé dans un cycle ultérieur au poste de scellement 18, où on réalise les cordons de soudure 10.

## Revendications

1. Dispositif pour découper une rangée d'opercules dans une bande à opercules et les fixer sur une rangée transversale de récipients remplis avançant pas à pas dans une installation de remplissage de récipients, comportant :
des moyens pour faire avancer pas à pas une bande à opercules (5) au-dessus du chemin d'avancement des rangées (R₂) de récipients (2),
des moyens (25, 26) pour découper une rangée d'opercules (4) dans ladite bande à opercules (5), lesdits moyens de découpe étant disposés parallèlement à la rangée de récipients à fermer et au-dessus de cette dernière,
des moyens (30) pour transférer une rangée d'opercules entre le poste de découpe (22) desdites opercules et un poste de dépose (16) d'opercules sur les récipients (2) à fermer d'une rangée,
des moyens pour fixer au moins partiellement les opercules déposés sur les rebords respectifs desdits récipients, et
des moyens de commande desdits moyens d'avancement pas à pas de la bande à opercules, desdits moyens de découpe d'opercules, desdits moyens de transfert et desdits moyens de fixation en synchronisme avec les moyens d'avancement desdites rangées de récipients remplis,
**caractérisé par le fait que** l'entraxe (E₁) des moyens de découpe (25, 26) est inférieur à l'entraxe (E₂) des récipients à fermer (2), et **par le fait que** les moyens de transfert (30) coopèrent avec des chemins de came (43) pour permettre la variation de leur entraxe entre la valeur E₁ et la valeur E₂.

2. Dispositif selon la revendication 1, **caractérisé par le fait que** le chemin d'avancement (G) de la bande à opercule (5) est oblique par rapport aux moyens de découpe (25, 26) d'une rangée d'opercules.

3. Dispositif selon la revendication 2, **caractérisé par le fait que** le chemin d'avancement de la bande à opercules fait un angle de 60° environ avec les moyens de découpe (25, 26).

4. Dispositif selon l'une quelconque des revendications 1 à 3, **caractérisé par le fait que** le pas d'avancement (P₁) de la bande à opercules (5) est sensiblement égal à l'entraxe (E₁) des moyens de découpe (25, 26).

5. Dispositif selon l'une quelconque des revendications 1 à 4, **caractérisé par le fait que** l'entraxe (E₁) des chemins de came (43) dans la zone située en regard du poste de découpe (22) des opercules est égal à l'entraxe (E₁) des moyens de découpe (25, 26), et leur entraxe (E₂) dans la zone située en regard du poste de dépose (16) est égal à l'entraxe (E₂) des récipients à fermer (2).

6. Dispositif selon l'une quelconque des revendications 1 à 5, **caractérisé par le fait que** les moyens de transfert (30) d'une rangée d'opercules comportent :
au moins une rangée de tubes de préhension (31a, 31b) parallèles portés par un barillet (32) monté pivotant autour d'un axe de support (33) disposé en regard du poste de découpe (22) des opercules et au-dessus du poste de dépose (16) d'opercules, les extrémités libres (34a, 34b) desdits tubes (31a, 31b) étant aptes à retenir des opercules (4) par succion,
des moyens pour faire pivoter pas à pas ledit barillet (32) entre une position de préhension des opercules (4) dans laquelle les tubes (31 a) de ladite rangée sont dirigés vers les moyens de découpe (22), et une position de dépose des opercules (4) dans laquelle lesdits tubes (31b) sont dirigés vers le bas et leurs extrémités libres (34b) sont au voisinage des récipients à fermer (2), et
des moyens (35, 38) pour mettre lesdits tubes (31) en communication avec une source de vide (36) lors de la préhension des opercules et pendant leur transfert entre le poste de découpe (22) des opercules et le poste de dépose (16), et pour les mettre à l'échappement (37) lors de la dépose des opercules (4) sur les récipients à fermer (2).

7. Dispositif selon la revendication 6, **caractérisé par le fait que** les moyens de transfert (30) comportent en outre des moyens pour déplacer l'axe de support (33) vers les moyens de découpe (22) lorsque le barillet (32) est dans la position de préhension d'une rangée d'opercules et vers le bas lorsque le barillet (32) est dans la position de dépose afin de permettre le positionnement des opercules (4) sur les rebords des récipients (2).

8. Dispositif selon l'une des revendications 6 ou 7, **caractérisé par le fait que** le barillet (32) comporte une pluralité de rangées de tubes (31 a, 31 b) disposées le long de génératrices régulièrement réparties angulairement à la périphérie dudit barillet (32) et de telle manière que, lorsqu'une rangée de tubes (31 a) est dans la position de préhension, une autre rangée de tubes (31 b) est dans la position de dépose, ledit barillet (32) pivotant pas à pas dans la même direction à chaque cycle.

9. Dispositif selon la revendication 8, **caractérisé par le fait que** la position de préhension est diamétralement opposée à la position de dépose par rapport à l'axe de support (33) du barillet (32).

10. Dispositif selon l'une quelconque des revendications 6 à 9, **caractérisé par le fait que** les tubes (31) d'une rangée sont montés coulissants, indépendamment l'un de l'autre, sur un axe de guidage (41 a, 41 b) solidaire du barillet (32) et parallèle à l'axe de support (33) et comportent chacun un pied de tube (42) guidé par un chemin de came (43) fixe solidaire de l'axe de support (33) du barillet (32).

11. Dispositif selon l'une quelconque des revendications 1 à 10, **caractérisé par le fait que** les moyens pour fixer au moins partiellement les opercules (4) déposés sur les rebords (6) respectifs des récipients à fermer (2) d'une rangée comportent un ensemble de bras (51) sensiblement parallèles à la direction d'avancement des rangées de récipients à fermer et portés par un arbre (52) disposé au-dessus du chemin d'avancement desdites rangées de récipients (2), les extrémités libres (55) des bras intermédiaires dudit ensemble de bras étant disposées entre les récipients à fermer et les extrémités libres des bras extrêmes étant disposées à l'extérieur des récipients extrêmes à fermer, ledit arbre (52) étant susceptible de pivoter entre une position haute dans laquelle lesdits bras (51) libèrent le passage des moyens de transfert (30) au cours du transfert d'une rangée d'opercules et une position basse dans laquelle les extrémités (55) des bras (52) appuient sur les bords latéraux des opercules (4) déposés sur les rebords (6) des récipients à fermer (2), lesdites extrémités de bras (52) comportent des moyens de fixation par points (54) desdits opercules (4) sur les rebords (6) des récipients (2) correspondants en coopérant avec des contre-outils (53) disposés sous les rebords latéraux des récipients à fermer (2).

12. Dispositif selon la revendication 11, **caractérisé par le fait que** les contre-outils (53) sont fixes.

13. Dispositif selon l'une quelconque des revendications 1 à 12, **caractérisé par le fait qu**'il est associé à une installation (1) de thermoformage et de remplissage de récipients (2) à partir d'une bande (3) de matériau thermoplastique.

14. Dispositif selon la revendication 13, **caractérisé par le fait que** l'installation (1) de thermoformage et remplissage de récipients réalise des récipients (2) à contre-dépouille.

15. Dispositif selon la revendication 14, **caractérisé par le fait que** les récipients (2) comportent un corps (8) et un rebord (6) relié au corps (8) par un col, ledit rebord (6) ayant un diamètre (D₂) inférieur au diamètre (D₁) du corps (8).

16. Dispositif selon l'une quelconque des revendications 1 à 12, **caractérisé par le fait qu**'il est associé à une installation de thermoformage de récipients à partir de formes prédécoupées et de remplissage des récipients thermoformés.

## Claims

1. Apparatus for cutting out a row of capsules in a capsule strip and for fixing them on a transverse row of filled receptacles advancing stepwise through an installation for filling receptacles, the apparatus comprising:
means for causing a capsule strip (5) to advance stepwise over the path along which rows (R₂) of receptacles (2) advance;
cutting means (25, 26) for cutting out a row of capsules (4) from said capsule strip (5), said cutting means being disposed parallel to the row of receptacles for closing and above said row;
transfer means (30) for transferring a row of capsules from the station (22) where said capsules are cut out to a station (16) for placing capsules on the receptacles (2) for closing in a row;
fixing means for fixing at least partially the capsules placed on the respective rims of said receptacles; and
control means for controlling said means for advancing the capsule strip stepwise, said means for cutting out capsules, said transfer means, and said fixing means so that they operate synchronously with the means for advancing said rows of filled receptacles,
the apparatus being **characterised by** the fact that the spacing (E₁) of the cutting means (25, 26) is smaller than the spacing (E₂) of the receptacles (2) to be closed, and by the fact that the transfer means (30) co-operate with cam paths (43) in order to enable their spacing to vary between the value E₁ and the value E₂.

2. Apparatus according to claim 1, **characterised by** the fact that the path (G) along which the capsule strip (5) advances is oblique relative to the cutting means (25, 26) for cutting out a row of capsules.

3. Apparatus according to claim 2, **characterised by** the fact that the path along which the capsule strip advances is at an angle of about 60° relative to the cutting means (25, 26).

4. Apparatus according to any one of claims 1 to 3, **characterised by** the fact that the size of the advance step (P₁) of the capsule strip (5) is substantially equal to the spacing (E₁) of the cutting means (25, 26).

5. Apparatus according to any one of claims 1 to 4, **characterised by** the fact that the spacing (E₁) of the cam paths (43) in the zone situated facing the cutting station (22) for cutting out the capsules is equal to the spacing (E₁) of the cutting means (25, 26), and the spacing (E₂) of the cam paths (43) in the zone situated facing the capsule-placing station (16) is equal to the spacing (E₂) of the receptacles (2) to be closed.

6. Apparatus according to any one of claims 1 to 5, **characterised by** the fact that the transfer means (30) for transferring a row of capsules comprise:
at least one row of parallel holding tubes (31a, 31b) carried by a cylinder (32) mounted to turn about a support shaft (33) placed facing the cutting station (22) for cutting out capsules and over the station (16) for placing capsules, the free ends (34a, 34b) of said tubes (31a, 31b) being suitable for holding the capsules (4) by suction;
means for causing said cylinder (32) to turn stepwise between a position for taking hold of capsules (4) in which the tubes (31a) of said row face the cutting means (22) and a position for placing capsules (4) in which said tubes (31b) face downwards and their free ends (34b) are in the vicinity of the receptacles (2) to be closed; and
means (35, 38) for putting said tubes (31) into communication with a vacuum source (36) while they are holding capsules and transferring them from the cutting station (22) for cutting out the capsules to the placing station (16), and for putting them into communication with exhaust (37) while the capsules (4) are being placed on the receptacles (2) to be closed.

7. Apparatus according to claim 6, **characterised by** the fact that the transfer means (30) further comprise means for moving the support shaft (33) towards the cutting means (22) while the cylinder (32) is in its position for taking hold of a row of capsules, and downwards while the cylinder (32) is in its position for placing capsules so as to enable capsules (4) to be put into position on the rims of the receptacles (2).

8. Apparatus according to claim 6 or claim 7, **characterised by** the fact that the cylinder (32) has a plurality of rows of tubes (31a, 31b) disposed along generator lines that are regularly distributed angularly at the periphery of said cylinder (32) and in such a manner that when a row of tubes (31a) is in its position for taking hold of capsules, another row of tubes (31b) is in its position for placing capsules, said cylinder (32) turning stepwise in the same direction during each cycle.

9. Apparatus according to claim 8, **characterised by** the fact that the position for taking hold of capsules is diametrically opposite the position for placing them about the support shaft (33) of the cylinder (32).

10. Apparatus according to any one of claims 6 to 9, **characterised by** the fact that the tubes (31) in a row are slidably mounted independently of one another along respective guide shafts (41a, 41b) secured to the cylinder (32) and parallel to the support shaft (33), each tube having a shoe (42) guided by a cam path (43) that is fixed relative to the support shaft (33) of the cylinder (32).

11. Apparatus according to any one of claims 1 to 10, **characterised by** the fact that the means for at least partially fixing the capsules (4) that have been placed on the respective rims (6) of the row of receptacles (2) to be closed comprise a set of arms (51) that are substantially parallel to the advance direction of the rows of receptacles to be closed and carried by a shaft (52) disposed above the path along which said rows of receptacles (2) advance, the free ends (55) of intermediate arms in said set of arms being disposed between the receptacles to be closed and the free ends of the extreme arms being disposed outside the extreme receptacles to be closed, said shaft (52) being suitable for pivoting between a high position in which said arms (51) release a passage for the transfer means (30) while transferring a row of capsules, and a low position in which the ends (55) of the arms (52) bear against the side edges of the capsules (4) placed on the rims (6) of the receptacles (2) to be closed, said ends of the arms (52) including means (54) for fixing spots of said capsules (4) to the rims (6) of the corresponding receptacles (2) in co-operation with backing tools (53) disposed beneath the side rims of the receptacles (2) to be closed.

12. Apparatus according to claim 11, **characterised by** the fact that the backing tools (53) are stationary.

13. Apparatus according to any one of claims 1 to 12, **characterised by** the fact that it is associated with an installation (1) for thermoforming and filling receptacles (2) from a strip (3) of thermoplastic material.

14. Apparatus according to claim 13, **characterised by** the fact that the installation (1) for thermoforming and filling receptacles makes receptacles (2) that are reentrant.

15. Apparatus according to claim 14, **characterised by** the fact that the receptacle (2) comprises a body (8) and a rim (6) connected to the body (8) by a neck, said rim (6) having a diameter (D₂) smaller than the diameter (D₁) of the body (8).

16. Apparatus according to any one of claims 1 to 12, **characterised by** the fact that it is associated with an installation for thermoforming receptacles from shapes that have been previously cut out and for filling the thermoformed receptacles.

## Patentansprüche

1. Vorrichtung zum Ausschneiden einer Reihe von Deckeln aus einem Deckelstreifen und zu deren Befestigung auf einer quer angeordneten Reihe gefüllter Behälter, die in einer Behälterfüllanlage schrittweise vorgeschoben werden, mit:
- Mitteln zum schrittweisen Vorschieben eines Deckelstreifens (5) oberhalb der Vorschubbahn der Reihen (R₂) aus Behältern (2),
- Mitteln (25, 26) zum Ausschneiden einer Reihe von Deckeln (4) aus dem Deckelstreifen (5), wobei die Schneidemittel parallel zu der Reihe der zu verschließenden Behälter und oberhalb derselben angeordnet sind,
- Mitteln (30) zum Transferieren einer Reihe von Deckeln von der Deckelschneidestation (22) zu einer Station (16) zur Ablage der Deckel auf den zu verschließenden Behältern (2) einer Reihe,
- Mitteln zum wenigstens partiellen Befestigen der abgelegten Deckel auf den jeweiligen Rändern der Behälter, und
- Mitteln zum Betätigen der Mittel zum schrittweisen Vorschieben des Deckelstreifens, der Deckelschneidemittel, der Transfermittel und der Befestigungsmittel im Gleichlauf mit den Mitteln zum Vorschieben der Reihen gefüllter Behälter,
**dadurch gekennzeichnet, dass** der Mittenabstand (E₁) der Schneidemittel (25, 26) kleiner ist als der Mittenabstand (E₂) der zu verschließenden Behälter (2), und dass die Transfermittel (30) mit Nockenbahnen (43) zusammenwirken, um ein Ändern ihres Mittenabstandes zwischen dem Wert E₁ und dem Wert E₂ zu ermöglichen.

2. Vorrichtung nach Anspruch 1,
**dadurch gekennzeichnet, dass** die Vorschubbahn (G) des Deckelstreifens (5) bezüglich der Mittel (25, 26) zum Ausschneiden eines Deckelstreifens schräg ist.

3. Vorrichtung nach Anspruch 2,
**dadurch gekennzeichnet, dass** die Vorschubbahn des Deckelstreifens mit den Schneidemitteln (25, 26) einen Winkel von circa 60° bildet.

4. Vorrichtung nach einem der Ansprüche 1 bis 3,
**dadurch gekennzeichnet, dass** der Schritt (P₁) zum Vorschieben des Deckelstreifens (5) im Wesentlichen dem Mittenabstand (E₁) der Schneidemittel (25, 26) entspricht.

5. Vorrichtung nach einem der Ansprüche 1 bis 4,
**dadurch gekennzeichnet, dass** der Mittenabstand (E₁) der Nockenbahnen (43) in dem der Deckelschneidestation (22) gegenüberliegenden Bereich dem Mittenabstand (E₁) der Schneidemittel (25, 26) entspricht, und ihr Mittenabstand (E₂) in dem der Ablagestation (16) gegenüberliegenden Bereich dem Mittenabstand (E₂) der zu verschließenden Behälter (2) entspricht.

6. Vorrichtung nach einem der Ansprüche 1 bis 5,
**dadurch gekennzeichnet, dass** die Mittel (30) zum Transferieren einer Deckelreihe umfassen:
- wenigstens eine Reihe paralleler Greifrohre (31a, 31b), die von einer Trommel (32) getragen sind, welche um eine Halteachse (33) herum drehbar montiert ist, die gegenüber der Deckelschneidestation (22) und oberhalb der Deckelablagestation (16) angeordnet ist, wobei die freien Enden (34a, 34b) der Rohre (31a, 31b) Deckel (4) durch Ansaugen zu halten vermögen,
- Mittel zum schrittweisen Drehen der Trommel (32) zwischen einer Position zum Greifen der Deckel (4), in der die Rohre (31a) der Reihe zu den Schneidemitteln (22) zeigen, und einer Position zum Ablegen der Deckel (4), in der die Rohre (31b) nach unten weisen und ihre freien Enden (34b) sich in der Nähe der zu verschließenden Behälter (2) befinden, und
- Mittel (35, 38) zum Verbinden der Rohre (31) mit einer Unterdruckquelle (36) beim Greifen der Deckel und bei deren Transfer von der Deckelschneidestation (22) zur Ablagestation (16) und zu deren Lösen (37) beim Ablegen der Deckel (4) auf den zu verschließenden Behältern.

7. Vorrichtung nach Anspruch 6,
**dadurch gekennzeichnet, dass** die Transfermittel (30) ferner Mittel umfassen zum Verlagern der Halteachse (33) zu den Schneidemitteln (22), wenn sich die Trommel (32) in der Position zum Greifen einer Deckelreihe befindet, und zum Verlagern nach unten, wenn sich die Trommel (32) in der Ablageposition befindet, um das Positionieren der Deckel (4) auf den Rändern der Behälter (2) zu ermöglichen.

8. Vorrichtung nach einem der Ansprüche 6 oder 7,
**dadurch gekennzeichnet, dass** die Trommel (32) eine Vielzahl von Rohrreihen (31a, 31b) umfasst, welche entlang von Erzeugenden angeordnet sind, die gleichmäßig auf dem Umfang der Trommel (32) winkelmäßig verteilt sind, und zwar solchermaßen, dass, wenn sich eine Rohrreihe (31a) in der Greifposition befindet, sich eine andere Rohrreihe (31b) in der Ablageposition befindet, wobei die Trommel (32) bei jedem Zyklus schrittweise in dieselbe Richtung dreht.

9. Vorrichtung nach Anspruch 8,
**dadurch gekennzeichnet, dass** die Greifposition zur Ablageposition bezüglich der Halteachse (33) der Trommel (32) diametral entgegengesetzt ist

10. Vorrichtung nach einem der Ansprüche 6 bis 9,
**dadurch gekennzeichnet, dass** die Rohre (31) einer Reihe unabhängig voneinander auf einer Führungsachse (41a, 41b) gleitend montiert sind, die mit der Trommel (32) fest verbunden und zur Halteachse (33) parallel ist, und jeweils einen Rohrfuß (42) umfassen, der durch eine Nockenbahn (43) geführt wird, die mit der Halteachse (33) der Trommel (32) ortsfest verbunden ist.

11. Vorrichtung nach einem der Ansprüche 1 bis 10,
**dadurch gekennzeichnet, dass** die Mittel zum wenigstens partiellen Befestigen der Deckel (4), die auf den jeweiligen Rändern (6) der zu verschließenden Behälter (2) einer Reihe abgelegt sind, einen Satz Arme (51) umfassen, die zur Vorschubrichtung der Reihen der zu verschließenden Behälter im Wesentlichen parallel sind und von einer über der Vorschubbahn der Behälterreihen (2) angeordneten Welle (52) gehalten sind, wobei die freien Enden (55) der mittleren Arme des Armsatzes zwischen den zu verschließenden Behältern und den freien Enden der äußeren Arme außerhalb der zu verschließenden äußeren Behälter angeordnet sind, wobei sich die Welle (52) zwischen einer oberen Position, in der die Arme (51) den Durchgang der Transfermittel (30) beim Transfer einer Deckelreihe freigeben, und einer unteren Position zu drehen vermag, in der die Enden (55) der Arme (51) auf den Seitenrändern der Deckel (4) aufliegen, die auf den Rändern (6) der zu verschließenden Behälter (2) abgelegt sind, wobei die Enden der Arme (51) Mittel (54) zum punktweisen Befestigen der Deckel (4) auf den Rändern (6) der entsprechenden Behälter (2) im Zusammenwirken mit Gegenwerkzeugen (53) umfassen, die unter den Seitenrändern der zu verschließenden Behälter (2) angeordnet sind.

12. Vorrichtung nach Anspruch 11,
**dadurch gekennzeichnet, dass** die Gegenwerkzeuge (53) feststehend sind.

13. Vorrichtung nach einem der Ansprüche 1 bis 12,
**dadurch gekennzeichnet, dass** sie einer Anlage (1) zum Thermoformen und Füllen von Behältern (2) aus einem thermoplastischen Streifen (3) zugeordnet ist.

14. Vorrichtung nach Anspruch 13,
**dadurch gekennzeichnet, dass** die Anlage (1) zum Thermoformen und Füllen von Behältern Behälter (2) mit Hinterschnitt erzeugt.

15. Vorrichtung nach Anspruch 14,
**dadurch gekennzeichnet, dass** die Behälter (2) einen Körper (8) und einen Rand (6) aufweisen, der mit dem Körper (8) durch einen Hals verbunden ist, wobei der Rand (6) einen Durchmesser (D₂) hat, der kleiner als der Durchmesser (D₁) des Körpers (8) ist.

16. Vorrichtung nach einem der Ansprüche 1 bis 12,
**dadurch gekennzeichnet, dass** sie einer Anlage zum Thermoformen von Behältern aus vorgeschnittenen Formen und zum Füllen thermogeformter Behältern zugeordnet ist.
